# EUROPÄISCHE PATENTSCHRIFT

(11) **EP 0 084 663 B1**
(45) Veröffentlichungstag und Bekanntmachung des Hinweises auf die Patenterteilung: **15.10.1986**
(21) Anmeldenummer: 82111891.6
(22) Anmeldetag: 21.12.1982
(51) Int. Cl.: E04H 9/02

(54) **Dämpfungseinrichtung für erdbebebengefährdete Gebäude**
Damping device for buildings exposed to earthquakes
Dispositif d'amortissement pour bâtiments exposés aux secousses sismiques

(30) Priorität: 23.12.1981 DE 3151011
(43) Veröffentlichungstag der Anmeldung: 03.08.1983
(73) Patentinhaber: Pocanschi, Adrian, D-7000 Stuttgart 1 (DE); Raff, Bernt, D-7000 Stuttgart 70 (DE)
(72) Erfinder: Pocanschi, Adrian, D-7000 Stuttgart (DE)
(74) Vertreter: Wenzel, Joachim

## Beschreibung

Die Erfindung betrifft eine Dämpfungseinrichtung für erdbebengefährdete Gebäude, bei der ein Schwingungsisolator zwischen dem Fundament und dem Gebäude angeordnet und in einem aus einem ober -und Unterteil bestehenden Gehäuse gelagert ist (z.B. GB-A-1336 472).

Es gibt bereits verschiedene Einrichtungen dieser Art zur Durchführung der seismischen Isolierung. Unter anderem hat man hierbei das Konzept der Horizontal gleitenden oder räumlich schwimmenden Lagerung verfolgt, welches auch den Erfindungsgegenstand betrifft. Hierbei beruht die Grundidee darauf, daß der Oberbau als geschützter Gebäudebereich von dem Fundament getrennt und allseitig durch hochelastische Lagerkörper, z.B. vom Typ Neoprenlager, abgestützt wird. Die praktische Anwendung dieser Lager als Seismischer-Isolator ist jedoch aufgrund einiger ungelöster Probleme bisher begrenzt.

Im Laufe der Zeit veraltet des Isoliermaterial unter der ständigen großen Belastung des Gebäudes und verliert dadurch seine Dämpfungseigenschaft. Deshalb ist erforderlich, die Lager regelmäßig auszuwechseln. Hierzu hat man u.a. die Lager auf Keile gesetzt, und das Gebäude mit einer Luftkissen-Einrichtung ein wenig angehoben, damit das Lager zum Zwecke der Auswechslung entlastet wird (Earthquake engineering and structural dynamics, Vol. 3, 297-309 (1975)).

Zur Aufnahme der Windkräfte und zur Sicherung der Stabilität des Gebäudes ist nach dem Stand der Technik ferner erforderlich, besondere Anlagen vorzusehen.

Da keine vertikale, feste Verbindung zwischen den Fundamenten und dem Oberbau besteht, können bei hohen Gebäuden, wo die Gefahr des Kippens besteht, die bisher vorgeschlagenen Isolatoren nicht verwendet werden.

Der Erfindung liegt die Aufgabe zugrunde, die erwähnten Nachteile zu beseitigen und die Dämpfungseinrichtung der erwähnten Art so zu verbessern, daß das Auswechseln des Schwingungsisolators während der gesamten Lebensdauer des Gebäudes entfallen kann.

Zur Lösung dieser Aufgabe durch die Erfindung sind die kennzeichnenden Merkmale des Anspruchs 1 vorgesehen. Auf diese Weise wird erreicht, daß der Schwingungsisolator im Normalfall, wenn ein Erdbeben nicht stattfindet, gar nicht oder nur unwesentlich belastet ist. Da die Belastung entfällt, altert der Isolator nicht, sodaß er auch nicht ausgewechselt werden muß.

Außerdem ist es durch die Erfindung für den Fachmann in überraschender Weise nicht erforderlich, besondere Vorrichtungen zur Aufnahme der Windkräfte zum Zwecke der Sicherung der Stabilität vorzusehen.

Ferner können durch die Erfindung nunmehr auch hohe Gebäude seitlich isoliert werden, weil durch die feste Verbindung zwischen dem Fundament und dem Oberbau im Normalfall die Gefahr des Umkippens nicht vorhanden ist.

Weitere Vorteile und Einzelheiten der Erfindung ergeben sich aus der nun folgenden Beschreibung einiger Ausführungsbeispiele unter Hinweis auf die Zeichnung. In dieser zeigen:
Fig. 1 Einen senkrechten Schitt durch die erfindungsgemäße Dämpfungseinrichtung mit Auslösemechanismus;
Fig. 2 einen Horizontalschnitt durch die Einrichtung nach Fig. 1 schematisch und
Fig. 3 eine Teilansicht auf eine Einzelheit der Vorrichtung nach den Fig. 1 und 2.

Fig. 1 zeigt das Gehäuse mit einem Oberteil 1 und einem Unterteil 2, welche durch die Distanz- keile 12 a bis 12 h in der senkrechten Wandung miteinander verbunden sind. Im Innern des Gehäuses ist der Schwingungsisolator 3 zwischen den plattenförmigen Teilen 1 und 2 angeordnet, der eine Luftfeder oder eine Gummifeder ist. Im oberen Teil des Gehäuses ist in der Mitte ein Behälter 4 sichtbar, der mit einer viskosen Flüssigkeit 5 gefüllt und oben durch eine Membran 6 geschlossen ist. In der Mitte des Gehäuses sieht man die Dämpfungsstange 7, deren bis in den oberen Behälter 4 verlängertes Ende mit einem Flügelkopf 11 versehen ist. Das untere Ende der Stange 7 ist mit einem Schließkopf 10 versehen und gelenkig in einem untersten Teil 2 a des Unterteils 2 angeordnet. Zur festen Verbindung der Stange 7 mit dem Gehäuse ist in dem Oberteil 1 eine Neoprendichtung 8 unterhalb des Flügelkopfes 11 vorgesehen. Im Unterteil ist die Stange 7 im Bereich des Kopfes 10 von einem Neonprenstoßfänger 9 ummantelt, der in dem untersten Gehäuseteil 2 a untergebracht ist.

Am äußeren Rande des Gehäuses sieht man in der Fig. 1 die Distanzkeile 12 d links und 12 h rechts, die die Kraft von dem Oberteil 1 auf das Unterteil 2 im Normalfäll übertragen. Sie sind durch den Seitenverschlußring 13 miteinander verbunden. Die beiden Enden 13 a, 13 b des Ringes 13 durschstoßen die an einen Keil drehbar befestigte Nutenrolle 14, siehe Fig. 3, und werden durch die Befestigungsmittel 15 a, 15 b verankert.

Weiter rechts sieht man in Fig. 1 ein Gehäuse 22 zur Aufnahme eines Elektromagnetes 17, in dem ein bewegliches Anker 21 angeordnet ist, der unten durch eine Feder 20 in seiner dargestellten Lage gehalten wird. Ein Hebel 16 ist mit dem Anker 21 beweglich verbunden und greift über ein Auflager 23 am anderen Ende in die erwähnte Nutenrolle 14 ein. Innerhalb dieser Nutenrolle sieht man hier die beiden Enden 13 a und 13 b des Ringes 13.

Die Fig. 2 zeigt die Draufsicht auf die Einrichtung nach Fig. 1 im Schnitt. Man sieht hier, daß eine größere Anzahl von Distanzkeilen 12 a bis 12 h zwischen Ober- und Unterteil angeordnet sind. Dieser Schnitt ist ferner durch den Seitenverschlußring 13 geführt, der die Keile in ihrer Lage festhält.

Der Schwingungsisolator 3 ist als für sich be-. kanntes Gummilager oder Luftkissenlager ausgebildet und muß wegen seiner Bekanntheit nicht im einzelnen beschrieben werden. Fig. 3 zeigt die erwähnte Nutenrolle 14, in deren beiden Nuten oben und unten die beiden Enden 13 a und 13 b des Seitenverschlußringes 13 mit den Befestigungselementen 15 a, 15 b befestigt sind. Man sieht, daß die Seitennuten oberhalb und unterhalb der Achse 24 der Rolle 14 angeordnet sind. Da der Ring 13 unter Spannung steht, wird die Nutenrolle 14 auf Drehung nach links beansprucht, woran sie infolge des Eingriffs des Hebels 16 in die Ausnehmungen 25 der Rolle gehindert ist. Sobald das Ende des Hebels 16 in Fig. 3 nach unten durch den Elektromagneten 17 über den Hebel 16 beaufschlagt wird, ist die Nutenrolle freigegeben, sodaß der Seitenverschlußring 13 an der Sollbruchstelle 26 bricht, woraufhin die Keile 12 a bis 12 h nach außen rutschen.

Im nachfolgenden wird die Wirkungsweise des Erfindungsgegenstandes im einzelnen beschrieben:
Wie schon erwähnt, wird die Freigabe der Drehbewegung der Nutenrolle 14 durch das Auslöseglied 16 gewährleistet. Hierzu ist die erwähnte Sollbruchstelle 26 nicht unbedingt erforderlich. Das Auslöseglied hat die Form eines Getriebehebels, dessen Auflager 23 nach Fig. 1 an dem Unterteil abgestützt ist, dessen längerer Arm an der Rückstellfeder 20 angebracht ist. Der Elektromagnet 17 wird über das Anschlußkabel 18 genau in dem Augenblick mit Strom versorgt, in dem ein Erdbebenstoß auftritt.

Die zweite Auslösungsmöglichkeit wird von der Selbstauslösung des Seitenverschlußringes 13 eingeleitet, wenn die übertragene Kraft einen bestimmten Wert überschreitet. Diese zusätzliche Sicherungsmaßnahme wird durch die Sollbruchstelle 26 gewährleistet, die praktisch eine Verkleinerung des Ringquerschnittes darstellt. Auf diese Weise bricht der Ring schlagartig an dieser Stelle unter einer bestimmten im voraus bekannten Größe der Kraft. Eine solche Kraft tritt infolge der Erdbebenschwingung bekanntlich auf.

Die Neigung 27 der Keile 12 gemäß Fig. 1 ist so groß gehalten, daß Selbsthemmung nicht eintreten kann. Sobald der Ring 13 gelöst ist, drückt das Oberteil 1 mit der gesamten Schwerkraft auf das Unterteil 2, wobei der Isolator 3 belastet und zusammengedrückt wird, sodaß er zwischen den Gehäuseteilen in beiden Richtungen nach außen gequetscht wird. Da diese Belastung stoßartig erfolgt, ist zusätzlich die Dämpfungsstange 7 eingebaut. Da diese unten mit ihrem Kopf 10 auf dem Gehäuseteil 2 a aufliegt, wird der Flügelkopf 11 nach oben in die viskose Flüssigkeit 5 hineingedrückt. Infolge der Neoprendichtung 8 kann diese nicht entweichen, lediglich über die Membran 6 besteht die Möglichkeit, daß die Flüssigkeit ein wenig nachgibt. Darüberhinaus erfolgt eine weitere Dämpfung über den unteren Kopf 10 durch den Neoprenstoßfänger 9. Auf diese Weise wird der Stoß aufgefangen, bis der Isolator die volle ruhende Last aübernimmt.

Die Wirkung des Schwingungsisolators 3 kann z.B. durch den Öldruck eingestellt werden. Hierzu kann der in Fig. 1 dargestellte geschlossene Raum über eine Leitung 19 mit einem nicht dargestellten Ventil versehen werden, das ein Sicherheitsventil ist, welches erst bei einer ganz bestimmten hohen Last öffnet. Dadurch wird erreicht, daß ein weiteres Nachgeben erst erfolgen kann, wenn ein bestimmter Druck überschritten wird. Auf diese Weise besteht die Möglichkeit, den Stoß in der erforderlichen Weise zu dämpfen. Hierzu kann auch noch von vornherein ein bestimmter Druck in dem Raum 3 ständig aufrechterhalten werden, damit von vornherein ein erhebliche Kraft gegen den Stoß vorhanden ist.

Gemäß einer weiteren Ausführungsform können die Keile 12 a bis 12 h durch besonders spröde Teile ersetzt werden. Es kann sich um würfelförmige Elemente handeln, die bei einem horizontalen Erdstoß brechen. Dem Fachmann sind spröde Materialien bekannt, die sich hierzu eignen. Deshalb müssen nähere Angaben diesbezüglich nicht gemacht werden.

Zur Isolierung eines Bauwerkes sind eine bestimmte Anzahl dieser Dämpfungseinrichtung notwendig. Die Zahl hängt von der Tragfähigkeit und dem Isolierungsgrad - rechnerisch erfaßbar .- einer Einrichtungseinheit ab.

Die Dämpfungseinrichtungen sind in die Fugen zwischen dem Fundament und dem Oberbau einzusetzen, sodaß das Untergehäuse oder die Unterlegplatte auf dem Fundament zu liegen kommt, während das Obergehäuse 1 an dem Oberbau befestigt wird. Hierbei wird der Ring 13 so dimensioniert, daß er die maximal resultierende Windlast zum Fundament leitet und plötzlich nachgibt, wenn diese Last überschritten wird.

Wenn das Erdbeben auftritt, fängt ein in der Umgebung des Gebäudes aufgestellter Empfänger die ersten diesbezüglichen Signale auf, wodurch der Stromkreis geschlossen wird.

Wenn die Funktion des elektrischen Auslösemechanismus durch unbekannte Ursachen gestört oder verhindert wird, schaltet sich der Selbstauslösemechanismus ein. Die Bewegung des Fundaments ruft Trägheitskräfte hervor. Wenn diese Kräfte einem im voraus bestimmten Wert erreichen, gibt der Ring 13 nach.

Die Rolle der Dämpfungsstange 17 besteht ferner darin, daß die während des Erdbebens entstehenden Auslenkungen des Gebäudes begrenzt werden, sodaß das Umkippen des Oberbaus verhindert und die Schwingungen durch die in der Flüssigkeit entstehenden dynamischen Reibungskräfte gedämpft werden.

Wenn das Erdbeben vorbei ist, kann das Obergebäude in bekannter Weise, z.B. mittels eines Luftkissens angehoben und die Dämpfungseinrichtung wieder instandgesetzt werden, ohne daß selbst unter diesen Umständen der Schwingungsisolator 3 ausgewechselt werden muß.

Gemäß einer weiteren in der Zeichnung nicht dargestellten Ausführungsform kann das erwähnte Verbindungselement zwischen dem Oberteil (1) und dem Unterteil (2) eine Sprengkammer mit einem Sprengstoff enthalten. Dieser steht mit mit einem elektrischen Zünder in Verbindung, der in der erwähnten Weise ausgelöst werden kann. Dabei handelt es sich um einen Sprengstoff mit elektrischem Detonator, der zum Beispiel in ein Befestigungselement 15 a eingebaut ist. Durch das Schließen des Stromkreises wird in diesem Falle die Explosion ausgelöst, die das Befestigungselement zerstört und den Ring 13 löst. System dieser Art sind grundsätzlich bekannt, sodaß sie nicht im einzelnen beschrieben werden müssen.

## Patentansprüche

1. Dämpfungseinrichtung für erdbebengefährdete Gebäude, bei der ein Schwingungsisolator zwischen dem Fundament und dem Gebäude angeordnet und in einem aus einem Oberteil (1) und Unterteil (2) bestehenden Gehäuse gelagert ist, dadurch gekennzeichnet, daß im Normalfall, das heißt ohne Erdbeben, die Schwerkraft des Gebäudes im wesentlichen durch eine starre Verbindung des Oberteils (1) mit dem Unterteil (2) ohne wesentliche Belastung des Schwingungsisolators zum Fundament übertragen wird und daß die Verbindung (12) zwischen Ober- und Unterteil durch ein Erdbeben lösbar ist, wodurch der Schwingungsisolator belastet wird.

2. Dämpfungseinrichtung nach Anspruch 1, dadurch gekennzeichnet, daß die lösbare Verbindung durch Distanz-Keile (12) in den senkrechten Teilen des Gehäuses gebildet ist, welche durch einen Seitenverschlußring (13) im Normalfall in ihrer Lage gehalten sind, wobei der Ring eine Sollbruchstelle aufweist, die durch ein Erdbeben ausgelöst wird.

3. Dämpfungseinrichtung nach Anspruch 1, dadurch gekennzeichnet, daß die lösbare Verbindung durch spröde Teile gebildet ist, die durch ein Erdbeben brechen.

4. Dämpfungseinrichtung nach Anspruch 2 oder 3, dadurch gekennzeichnet, daß zwischen dem Oberteil (1) und dem Unterteil (2) eine Dämpfungsstange (7) angeordnet ist, die oben und unten Verstärkungen (10, 11) aufweist, welche, jede für sich, von Dämpfungsmaterial im Ober- bzw. Unterteil umgeben sind.

5. Dämpfungseinrichtung nach Anspruch 4, dadurch gekennzeichnet, daß die obere Verstärkung der Dämpfungsstange (7) als Flügelkopf (11) ausgebildet ist, der in einer viskosen Flüssigkeit (5) in einem Behälter (4) im Oberteil (1) angeordnet ist.

6. Dämpfungseinreichtung nach Anspruch 5, dadurch gekennzeichnet, daß eine Neoprendichtung (8) im unteren Teil des Behälters (4) mit der viskosen Flüssigkeit angeordnet ist.

7. Dämpfungseinrichtung nach Anspruch 2 oder 3, dadurch gekennzeichnet, daß die Bruch - Auslösung des Ringes (13) durch einen Elektromagneten (17) über einen Hebel (16) erfolgt, wobei der elektrische Impuls durch einen Seismographen abgegeben wird.

8. Dämpfungseinrichtung nach Anspruch 7, dadurch gekennzeichnet, daß eine mit Nuten zur Aufnahme der beiden Enden (13a, 13b) des Ringes (13) versehene Rolle (14) vorgesehen ist, an der der Hebel (16) angreift.

9. Dämpfungseinrichtung nach Anspruch 1, dadurch gekennzeichnet, daß die lösbare Verbindung zwischen dem Ober- und dem Unterteil (1, 2) eine Sprengkammer mit einem Sprengstoff enthält, der mit einem für sich bekannten elektrischen Zünder in Verbindung steht.

10. Dämpfungseinrichtung nach Anspruch 9, dadurch gekennzeichnet, daß die Sprengkammer in den Ring (13) eingebaut ist.

## Revendications

1. Dispositif d'amortissement pour des bâtiments exposés aux tremblements de terre, dispositif dans lequel un isolateur contre les vibrations est disposé entre les fondations et le bâtiment et monté dans un boîtier constitué d'une partie supérieure (1) et d'une partie inférieure (2), dispositif caractérisé en ce que dans le cas normal, c'est-à-dire en l'absence de tremblement de terre, l'effort dû au poids du bâtiment est essentiellement transmis à la fondation, sans sollicitations notables de l'isolateur contre les vibrations, par l'intermédiaire d'une liaison rigide de la partie supérieure (1) avec la partie inférieure (2), cette liaison (12) entre la partie supérieure et la partie inférieure étant susceptible d'être rompue par un tremblement de terre, ce qui met en charge l'isolateur contre les vibrations.

2. Dispositif d'amortissement selon la revendication 1, caractérisé en ce que la liaison susceptible d'être rompue est constituée par des câles- entretoises (12) dans les parties verticales du boîtier, ces câles étant maintenues en position dans le cas normal par un anneau de verrouillage latéral (13), cet anneau comportant un point de rupture qui est rompu par un tremblement de terre.

3. Dispositif d'amortissement selon la revendication 1, caractérisé en ce que la liaison susceptible d'être rompue est constituée par des parties cassantes qui se brisent sous l'action d'un tremblement de terre.

4. Dispositif d'amortissement selon la revendication 2 ou 3, caractérisé en ce qu'entre la partie supérieure (1) et la partie inférieure (2) est disposée une barre d'amortissement (7) qui comporte dans le haut et dans le bas des renforcements (10,

11) qui chacun pour soit sont entourés d'un matériau d'amortissement à la partie supérieure ou bien à la partie inférieure.

5. Dispositif d'amortissement selon la revendication 4, caractérisé en ce que le renforcement supérieur de la barre d'amortissement (7) revêt la forme d'une tête à ailettes (11) disposée dans un liquid visqueux (5) contenu dans un récipient (4) sur la partie supérieure (1).

6. Dispositif d'amortissement selon la revendication 5, caractérisé en ce qu'un joint d'étanchéité un néoprène (8) est disposé dans la partie inférieure du récipient (4) avec le liquide visqueux.

7. Dispositif d'amortissement selon la revendication 2 ou 3, caractérisé en ce que la libération par rupture de l'anneau (13) est obtenue par l'action d'un électro-aimant (17) et par l'intermédiaire d'un levier (16), l'impulsion électrique étant délivrée par un sismographe.

8. Dispositif d'amortissement selon la revendication 7, caractérisé en ce qu'il est prévu un galet (14) muni de gorges pour recevoir les deux extrémitées (13a, 13b) de l'anneau (13), galet sur lequel agit le levier (16).

9. Dispositif d'amortissement selon la revendication 1, caractérisé en ce que la liaison susceptible d'être rompue entre la partie supérieure et la partie inférieure (1, 2) comprend une chambre d'explosion avec une substance explosive reliée à un allumeur électrique connu en soi.

10. Dispositif d'amortissement selon la revendication 9, caractérisé en ce que la chambre d'explosion est intégrée dans l'anneau (13).

## Claims

1. Damping installation for earthquake-endangered buildings where a vibration insulator is arranged between the foundation and the building having a top casing (1) and a bottom casing (2), characterized in that under normal conditions - i.e. excluding earthquakes, the gravity of the building is transmitted mainly through a rigid connection of the top casing (1) and the bottom casing (2) of minor load to the vibration insulator to the base and that the connection (12) between the top and the bottom section is loosened by an earthquake, thereby loading the vibration insulator.

2. Damping installation according to claim 1, characterized in that the detachable connection is formed by spacer wedges (12) in the vertical sections of the casing which, under normal conditions - are held in position by a closure ring (13) the ring having a plane of weakness breaking by the agency of an earthquake.

3. Damping installation according to claim 1, characterized in that the detachable connection is made up of brittle parts which break by the agency of an earthquake.

4. Damping installation according to claim 2 and 3, characterized in that a damping post (7) is arranged between the top section (1) and the. bottom section (2) featuring reinforcements above and below (10, 11) which each in itself are surrounded by damping material in the top as well as the bottom section.

5. Damping installation according to claim 4, characterized in that the upper reinforcement of the damping pots (7) is featured as wing head (11) arranged in a viscous liquid (5) in a container (4) in the top section (1).

6. Camping installation according to claim 5, characterized in that a neoprene damping (8) is arranged in a viscous liquid in the bottom section (4) of the container.

7. Damping installation according to claim 2 or 3, characterized in that rupture of the ring (13) is .set off by an electro magnet (17) along a lever (16) the electrical impuls being transmitted by a seismograph.

8. Damping installation according to claim 7, characterized in that a roller (14) featured with grooves to receive the respective ends (13a, 13b) of the ring, is attached to where the lever (16) acts.

9. Damping installation according to claim 1, characterized in that the detachable connection between the top and bottom section (1, 2) contains a demolition chamber with an explosive responding to a known electrical detonator.

10. Damping installation according to claim 9, characterized in that the demolition chamber is installed to the ring (13).
